# EUROPÄISCHE PATENTSCHRIFT

(11) **EP 0 576 801 B1**
(45) Veröffentlichungstag und Bekanntmachung des Hinweises auf die Patenterteilung: **02.10.1996**
(21) Anmeldenummer: 93107251.6
(22) Anmeldetag: 05.05.1993
(51) Int. Cl.: B65H 7/02, B41F 21/05

(54) **Vorrichtung und Verfahren zur Bogenerfassung**
Device and method for detecting a sheet
Dispositif et procédé pour détecter une feuille

(30) Priorität: 01.07.1992 DE 4221578
(43) Veröffentlichungstag der Anmeldung: 05.01.1994
(73) Patentinhaber: Heidelberger Druckmaschinen Aktiengesellschaft, D-69115 Heidelberg (DE)
(72) Erfinder: Luxem, Heiner, W-6916 Wilhelmsfeld (DE)
(74) Vertreter: Stoltenberg, Heinz-Herbert Baldo

(56) Entgegenhaltungen:
- DE-A- 2 738 801
- DE-C- 835 749
- GB-A- 844 397
- US-A- 3 169 476
- US-A- 3 647 205

## Beschreibung

Die Erfindung betrifft eine Meßeinrichtung zur Bogenerfassung im Bereich der Vordermarken einer papierbogenverarbeitenden Maschine, mit Mitteln zur Beschleunigung der entlang ihrer Vorderkante an den Vordermarken ausgerichteten Bogen auf eine höhere Geschwindigkeit zur Übergabe an eine papierbogenverarbeitende Einheit.

Es ist bekannt, Papierbogen in papierbogenverarbeitenden Maschinen nach Ausrichtung entlang ihrer Vorderkante an Vordermarken mittels Vorgreifern die ausgerichteten Bogen aufzunehmen und an Aufnahmeeinrichtungen der in Förderrichtung nachgeordneten papierverarbeitenden Einheit, beispielsweise einer Greiferleiste des Druckzylinders einer Bogenoffsetrotationsdruckmaschine, zu übergeben. Hierbei obliegt es den Vorgreifern die an Vorderkanten ausgerichteten Bogen auf eine der Verarbeitungsgeschwindigkeit der papierverarbeitenden Einheit angepaßte Geschwindigkeit zu beschleunigen. Bei hohen Genauigkeitserfordernissen bezüglich der Anlage in der papierverarbeitenden Einheit ist es wünschenswert, die Beschleunigung der Bögen möglichst gering zu halten. Andererseits ist die Beschleunigung auf sehr hohe Geschwindigkeiten, beispielsweise im schnellen Bogenoffsetrotationsdruck, durch die räumlich beschränkte Beschleunigungsstrecke stark beschränkt.

Die zur Beschleunigung zur Verfügung stehende Zeit ist weiter durch Reaktionszeit des Systems, sowie durch eine Bogenanlagesicherstellungszeit zusätzlich stark verringert. Die Bogenanlagesicherstellungszeit ist dabei die Zeitspanne, die vergeht, bis sicher gestellt ist, daß an den Vordermarken ein Papierbogen zur Übernahme durch die Vorgreifer anliegt. Zur Erkennung der sicheren Anlage ist es bekannt, je eine fotoelektrische Sensoreinrichtung der Vordermarke vor- und nachzuordnen, z. B. durch die US 3,169,476. Die Sensoreinrichtungen befinden sich unterhalb der Förderebene und erfassen einen weiten Bereich oberhalb der Sensorposition. Die Sensoren können dabei jeder für sich lediglich feststellen, daß irgend ein Papierbogen in einem vergleichsweise weiten Bereich oberhalb des Sensors sich befindet. Somit kann der den Vordermarken vorgeordnete Sensor lediglich erkennen, daß sich ein Teil eines Papierbogens im Bereich vor der Vordermarke befindet. Der vorgeordnete Sensor kann nicht feststellen, ob es sich um einen an den Vordermarken anliegenden Papierbogen oder um eine über die Vordermarke hinausgeschossenen Papierbogen oder sogar bei langen Papierbogen um das Ende eines vorangegangenen Papierbogen handelt. Erst der zweite, der den Vordermarke nachgeordnete Sensor, kann die Aussage liefern, wenn er innerhalb eines vorgegebenen Zeitfensters keinen Bogen registriert, ob der vom ersten Sensor registrierte Bogen sich in Anlageposition und bereit zur Übernahme durch die Vorgreifer befindet. Das dem zweiten Sensor einzuräumende vorgegebene Zeitfenster begrenzt in unerwünschter weise die zu verarbeitende Bogenlänge. Papierbogen können nur mit einer Länge verarbeitet werden, die nach Verlassen des zweiten Sensors durch die Bogenhinterkante eines vorangegangenen Bogen es dem zweiten Sensor ermöglichen über das vorgegebene Zeitfenster und die Zeitspanne bis zur Überdeckung des Sensors durch die Vorderkante des nächsten von den Vorgreifern geförderten Bogens eine Nichtabdeckung zu registrieren.

Auch die Auswertung der Signale zweier Sensoren stellt eine der Beschleunigungszeit abzurechnende Verzögerung dar.

Der Erfindung liegt das Problem zugrunde, eine Meßeinrichtung zur Bogenerfassung im Bereich der Vordermarken einer papierbogenverarbeitenden Maschine, bei der an Vordermarken entlang ihrer Vorderkante ausgerichtete Papierbogen von Vorgreifern aufgenommen und zur Übergabe an eine papierverarbeitende Einheit von den Vorgreifern beschleunigt werden, so zu gestalten, daß die zur Beschleunigung der Papierbogen zur Verfügung stehende Zeit vergrößert wird.

Erfindungsgemäß gelöst wird dies durch die kennzeichnenden Merkmale des Anspruchs 1. Die Begrenzung des Meßbereiches auf eine Strecke vertikal zur Bogenförderebene, welche nur Bogenebenen erfaßt, die die Anlegekanten der Vordermarken in deren Anlegeposition schneiden, ist es möglich, lediglich mit einem einzigen Sensor vor der Vordermarke eine sichere Aussage zu treffen, ob ein Papierbogen sich in angelegter Position zur Übernahme durch die Mittel zur Beschleunigung befindet. Weder sogenannte Überschießer, noch der Bereich der Hinterkante der vorangegangenen Bogen, selbst wenn er in Bogenförderrichtung gesehen in den Bereich oberhalb des Sensors reicht beeinflussen das Meßergebnis. Sowohl die Anlegesicherstellungszeit als auch die Auswertezeit können somit reduziert werden. Die Beschleunigungsphase kann wesentlich früher eingeleitet werden, die Beschleunigung daher geringer ausgelegt werden. Sowohl Anlageverschiebungen durch die Beschleunigung als auch durch hohe Beschleunigungen hervorgerufene Schwingungen und Rückkopplungen mit anderen Maschinenteilen können erheblich reduziert werden.

Die Vorgreifereinrichtung ermöglicht darüber hinaus eine schnelle Übernahme durch die Vorgreifer.

Eine erfindungsgemäße Ausgestaltung ermöglicht eine besonders einfache, fertigungstechnisch günstige, montagefreundliche, wartungsarme und kostengünstige Ausführung, da mit dem oberen Greiferfinger eines Vorgreifers ein bereits vorhandenes bewegtes für die Übernahme und die Beschleunigung des Bogens vorgesehenes Teil für die Kinematik des bewegten Meßteils eingesetzt werden kann.

Die Erfindung wird im folgenden anhand eines Ausführungsbeispiels am Anleger einer Bogenoffsetrotationsdruckmaschine, das in den Fig. 1 bis 4 dargestellt ist, näher erläutert.

Darin zeigen:
- Fig. 1: schematische Seitenansicht des die Erfindung aufweisenden Anlegebereichs einer Bogenoffsetrotationsdruckmaschine,
- Fig. 2: vergrößerte Darstellung der erfindungsgemäßen Anordnung gemäß Fig. 1,
- Fig. 3: Draufsicht auf die erfindungsgemäße Vorrichtung gemäß Fig. 2,
- Fig. 4: ein qualitatives Wegzeitdiagramm.

Fig. 1 zeigt schematisch den Anlegetisch 1 einer Bogenoffsetrotationsdruckmaschine, über den Papierbogen 20 in bekannter, nicht näher dargestellter Weise zur Ausrichtung der Bogenvorderkante an an einer in nicht dargestellten Maschinenseitengestellen gelagerten Welle schwenkbar befestigten Vordermarken 6 angelegt werden. Die entlang ihrer Bogenvorderkante an den Vordermarken 6 ausgerichteten Bogen 20 liegen mit ihrem vorderen Bereich auf der an einem schwenkbar in den Maschinenseitengestellen gelagerten Vorgreiferarm 3 angebrachten Greiferauflage 5 auf. Im Vorgreiferarm 3 ist schwenkbar ein Greiferfinger 4 gelagert. In die Auflagefläche 9 der Greiferauflage ist das Auge eines Reflexionsfotosensors 11 eingebaut, der senkrecht nach oben den Spaltbereich zur Unterseite 8 des Greiferfingers 4 erfaßt, an dem z. B. eine Abdeckplatte angeordnet sein kann. Aufgrund der unterschiedlichen Reflexionen der Greiferunterseite, bzw. des Papierbogens kann der Sensor somit eindeutig erkennen, ob sich ein Papierbogen zwischen Greiferunterseite und Sensor befindet. Der Vorgreiferfinger ist so angetrieben, daß er sich lediglich über einen solchen Winkelbereich hinweg von der Auflagefläche 9 der Greiferauflage bewegen kann, daß in Bogenanlageposition der Vordermarke und des Vorgreifers die Anlagefläche 7 der Vordermarke den gesamten Spaltbereich durchdringt.

Die Funktionsweise ist die, daß ein an die Vordermarke zwischen Greiferfinger 4 und Greiferauflage 5 eingeführter Papierbogen von den Fördermitteln an die Vordermarken herangeführt und dort ausgerichtet wird. Wie in dem Wegzeitdiagramm der Fig. 4 dargestellt ergibt sich für diesen Förderbereich ein linear ansteigender Kurvenverlauf 12 für die Bewegung der Bogenvorderkante. Sobald die Bogenvorderkante den Sensor 11 überschreitet und an der Vordermarke anliegt, meldet der Sensor 11 nach kurzer Sensorreaktionszeit 13 die Ankunft des Bogens. Nach einer weiteren Reaktionszeit für die Einleitung und Durchführung der Beschleunigung erfolgt über eine Zeitspanne t 21 das Beschleunigen der Bogenvorderkante bis zum Punkt der Übergabe 15 in Fig. 4 an einen Übergabezylinder 2 gemäß Fig. 1. Der Übergabezylinder 2 ist in bekannter Weise in den Maschinenseitengestellen gelagert und angetrieben. Vom Übergabezylinder 2 wird der Bogen an die Greiferleiste im Druckzylinder übergeben. Zur Übergabe wird der Greiferfinger 4 etwas von der Greiferauflage 5 weggeschwenkt. Für den nächsten Bogen wird die Vordermarke 6 und dann der Vorgreiferarm 3 in Anlageposition geschwenkt. Sobald der nächste Bogen in den Spaltbereich zwischen Greiferfinger und Greiferauflage 5 eingeführt worden, an der Anlagefläche 7 der Vordermarken 6 ausgerichtet und von dem Sensor 11 erfaßt worden ist, wird der Greiferfinger 4 auf den anliegenden Bogen 20 heruntergeschwenkt. Der Bogen wird vom Greiferfinger 4 und von der Greiferauflage 5 gegriffen. Der Vorgreiferarm 3 schwenkt, nach Abschwenken der Anlagefläche 7 der Vordermarke 6 bis unter die Tischplatte 1, wieder zur Bogenübergabe an den Übergabezylinder 2.

Sehr lange Papierbogen, deren Bogenhinterkante sich bei Heranschwenken des Vorgreifers 3 in Bogenanlageposition noch im Bereich der Bogenvorderkantenausrichtung befinden, liegen bei Ankunft des nächsten Bogens 20 an den Vordermarken auf den Greiferfingern 4 auf. Da sie sich außerhalb der von den Sensoren erfaßten Strecke befinden, werden sie von den Sensoren nicht erfaßt. Dadurch ist es möglich, wie in Fig. 4 dargestellt ist, die Beschleunigung der Bogenvorderkante eines ausgerichteten Bogens gemäß Beschleunigungslinie 16 bereits zu beginnen, obwohl die Bogenhinterkante des vorangegangenen Bogens gemäß der Bewegungslinie 17 in Fig. 4 sich noch im Wirkbereich des Sensors befindet. Da mit dieser Sensoreinrichtung lediglich Papierbogen registriert werden, die sich im Spaltbereich zwischen Greiferfinger 4 im sicheren Anlagebereich der Vordermarken 6 befinden, werden Überschießer, die über die Vordermarke hinwegschießen, ebenfalls nicht registriert.

Zum Beginn der Beschleunigung ist es somit nicht erforderlich, zunächst sicherzustellen, daß sich die Hinterkante des vorangegangenen Bogens gemäß Fig. 4 nicht mehr im Wirkbereich des Sensors befindet und dann nach einer Sensorreaktionszeit 18 und einer Reaktionszeit 19 für die Einleitung der Beschleunigung die eigentliche Beschleunigung gemäß Beschleunigungskurve 16' in Fig. 4 einzuleiten. Zur eigentlichen Beschleunigung steht demnach nicht mehr nur die Zeit t 21' sondern eine wesentlich größere Beschleunigungszeit t 21 zur Verfügung. Die Beschleunigung kann entsprechend der Steigung der Kurve 16 wesentlich geringer als eine Beschleunigung gemäß der Steigung von Kurve 16' erfolgen.

Es genügt über die Breite des Anlegetischs ein einziges Sensorauge zu einem Greiferfinger vorzusehen. Bevorzugt werden jedoch zu zwei Greiferfingern symmetrisch zur Tischmitte jeweils ein Sensor zugeordnet. Denkbar ist selbstverständlich auch die Zuordnung eines Sensors zu weiteren Greiferfingern. Abtast- und Reflexionsmittel (11,8) können Teil eienr kapazitiven Sensoreinrichtung sein.

### BEZUGSZEICHENLISTE

- 1: Tischplatte
- 2: Übergabezylinder
- 3: Vorgreiferarm
- 4: Greiferfinger
- 5: Greiferauflage
- 6: Vordermarke
- 7: Anlagefläche
- 8: Unterseite des Greiferfingers
- 9: Auflagefläche
- 10:
- 11: Sensorauge
- 12: Bewegung vor Bogenanlage
- 13: Sensorreaktionszeit
- 14: Reaktionszeit
- 15: Übergabepunkt
- 16: Bewegung nach Übernahme der Vorgreifer
- 17: Bogenhinterkante des vorangegangenen Bogens
- 18: Sensorreaktionszeit
- 19: Reaktionszeit
- 20: Papierbogen

## Patentansprüche

1. Meßeinrichtung zur Bogenerfassung im Bereich der Vordermarken (6) einer papierbogenverarbeitenden Maschine, mit Mitteln zur Beschleunigung (3, 4, 5) der entlang ihrer Vorderkante an den Vordermarken (6) ausgerichteten Bogen (20) auf eine höhere Geschwindigkeit zur Übergabe an eine papierbogenverarbeitende Einheit, mit einem Abtastbereich vertikal zur Bogenförderebene zum Erfassen der parallelen Bogenebenen, die die Anlagefläche (7) der Vordermarken (6) schneiden, wobei der Abtastbereich durch ein Abtastmittel (11) und ein mit dem Abtastmittel (11) zusammenwirkendes Reflexionsmittel (8) begrenzt ist, von denen das Abtastmittel (11) die eine Begrenzung des Abtastbereichs und das Reflexionsmittel (8) die andere Begrenzung des Abtastbereichs bildet, wobei mindestens eines der den Abtastbereich begrenzenden Mittel (8, 11) an den Mitteln zur Beschleunigung (3, 4, 5) der Bogen (20) angeordnet ist, **dadurch gekennzeichnet**, daß die Mittel zur Beschleunigung als Vorgreifervorrichtung ausgebildet sind, wobei das Abtastmittel (11) in eine Greiferauflage (5) integriert ist und das Reflexionsmittel (8) durch eine Unterseite eines Greiferfingers (4) gebildet ist.

2. Meßeinrichtung nach Anspruch 1,
**dadurch gekennzeichnet**,
daß zur Messung das Reflexionsmittel (8) zyklisch in seiner Position veränderbar aus einem Bereich unterhalb einer Tischplatte (1) in Gegenförderrichtung in eine Position oberhalb des anliegenden Bogens verschwenkbar ist.

3. Meßeinrichtung gemäß den Merkmalen von einem oder mehreren der Ansprüche,
**dadurch gekennzeichnet**,
daß das in der Greiferauflage (5) angeordnete Abtastmittel (11) ein Fotosensor ist und daß das in seiner Position veränderbare Reflexionsmittel (8) eine Abdeckplatte ist.

4. Meßeinrichtung gemäß einem oder mehreren der vorangegangenen Ansprüche,
**dadurch gekennzeichnet**,
daß die Abtast- und Reflexionsmittel (11,8) Teil einer kapazitiven Sensoreinrichtung sind.

## Claims

1. Measuring device for sheet detection in the region of the front lays (6) of a paper sheet processing machine, having means for the acceleration (3, 4, 5) of the sheets (20), aligned along their leading edge at the front lays (6), to a higher speed for transfer to a paper sheet processing unit, having a scanning region perpendicular to the sheet-conveying plane for detecting the parallel sheet planes which intersect the feed surface (7) of the front lays (6), the scanning region being bounded by a scanning means (11) and a reflection means (8) interacting with the scanning means (11), of which the scanning means (11) forms one boundary of the scanning region and the reflection means (8) forms the other boundary of the scanning region, at least one of the means (8, 11) bounding the scanning region being arranged on the means for the acceleration (3, 4, 5) of the sheets (20), characterized in that the means for acceleration are designed as a pregripper device, the scanning means (11) being integrated in a gripper pad (5), and the reflection means (8) being formed by an underside of a gripper finger.

2. Measuring device according to Claim 1, characterized in that, for measuring, the reflection means (8) which can be changed cyclically in its position can be pivoted from a region below a table top (1) in the counter-conveying direction into a position above the resting sheet.

3. Measuring device according to the features of one or more of the claims, characterized in that the scanning means (11) arranged in the gripper pad (5) is a photosensor, and in that the reflection means (8) which can be changed in its position is a covering plate.

4. Measuring device according to one or more of the preceding claims, characterized in that the scanning and reflection means (11, 8) are part of a capacitive sensor device.

## Revendications

1. Dispositif de mesure destiné à la détection de feuilles dans la zone des repères antérieurs (6) d'une machine de traitement de feuilles de papier, comprenant des moyens (3, 4, 5) d'accélération des feuilles (20), dont le bord antérieur est aligné sur les repères antérieurs (6), à une vitesse élevée pour le transfert à un groupe de traitement des feuilles de papier, ainsi qu'une zone d'exploration perpendiculairement au plan de transport des feuilles pour la détection des plans parallèles des feuilles qui coupent la surface d'appui (7) formée par les repères antérieurs (6), la zone d'exploration étant délimitée par un moyen d'exploration (11) et un moyen de réflexion (8) coopérant avec le moyen d'exploration (11), le moyen d'exploration (11) formant l'une des délimitations de la zone d'exploration et le moyen de réflexion (8) formant l'autre délimitation de la zone d'exploration, au moins l'un des moyens (8, 11) qui délimite la zone d'exploration étant disposé sur les moyens (3, 4, 5) d'accélération des feuilles (20),
caractérisé en ce que les moyens d'accélération sont constitués d'un dispositif à preneurs antérieurs, le moyen d'exploration (11) étant intégré dans un appui (5) de preneur et le moyen de réflexion (8) étant formé d'un coté inférieur d'un doigt de preneur (4).

2. Dispositif de mesure selon la revendication 1 caractérisé
en ce que, pour la mesure, la position du moyen de réflexion (8) est modifiable cycliquement, par pivotement dans le sens inverse à celui du transport, d'une zone située sous un plateau de table (1) à une position située au-dessus de la feuille adjacente.

3. Dispositif de mesure selon les particularités de l'une ou de plusieurs des revendications précédentes,
caractérisé
en ce que le moyen d'exploration (11) disposé dans l'appui (5) du preneur est un photodétecteur et en ce que le moyen de réflexion (8) dont la position est modifiable est une plaque de revêtement.

4. Dispositif de mesure selon l'une ou plusieurs des revendications précédentes,
caractérisé
en ce que le moyen d'exploration et le moyen de réflexion (11, 8) font partie d'un dispositif capacitif de détection.
